# EUROPÄISCHE PATENTSCHRIFT

(11) **EP 1 170 461 B1**
(45) Veröffentlichungstag und Bekanntmachung des Hinweises auf die Patenterteilung: **24.03.2004**
(21) Anmeldenummer: 00114375.9
(22) Anmeldetag: 05.07.2000
(51) Int. Cl.: E21D 11/00

(54) **Spezialtübbing zum unteridischen Tunnelausbau**
Special tubing for lining an underground tunnel
Voussoir spécial pour revêtement de tunnels souterrains

(43) Veröffentlichungstag der Anmeldung: 09.01.2002
(73) Patentinhaber: Hochtief Aktiengesellschaft, 45128 Essen (DE)
(72) Erfinder: Dahl, Johannes, Dipl.-Ing., 44225 Dortmund (DE)
(74) Vertreter: Masch, Karl Gerhard, Dr.

(56) Entgegenhaltungen:
- DE-A- 1 658 719
- DE-A- 2 041 849
- DE-B- 2 417 542
- JP-A- 3 161 693
- JP-A- 10 102 986
- JP-A- 10 266 767
- US-A- 3 601 158
- PATENT ABSTRACTS OF JAPAN vol. 1998, no. 08, 30. Juni 1998 (1998-06-30) & JP 10 077778 A (TAISEI CORP;ISHIKAWAJIMA HARIMA HEAVY IND CO LTD), 24. März 1998 (1998-03-24)

## Beschreibung

Die Erfindung betrifft einen Spezialtübbing für einen Tübbingring zum unterirdischen Tunnelausbau. Die Erfindung betrifft fernerhin einen Tübbingring mit zumindest zwei Spezialtübbings. - Eine Vielzahl von Tunnelröhren, die beispielsweise als U-Bahnstrecken dienen, werden im Schildvortrieb mit Tübbingausbau hergestellt. Dabei wird die Tunnelröhre von in Tunnellängsrichtung hintereinander angeordneten Tübbingringen ausgekleidet. Jeder Tübbingring besteht aus einer Mehrzahl über den Umfang des Tübbingringes verteilten einzelnen Tübbings, die also gleichsam Umfangssegmente eines Tübbingringes bilden.

Oftmals ist es erforderlich, neben einer solchen Tunnelröhre einen Freiraum einzurichten, in welchem beispielsweise eine Bahnhofsanlage, ein Bahnsteig, Betriebsräume, Weichen, Abstellanlagen oder aber auch Fluchtwege oder Lüftungsanlagen angeordnet werden. Für den Anschluss solcher Freiräume an die Tunnelröhre müssen in dem entsprechenden Bereich Tübbings an der jeweiligen Seite der Tunnelröhre entfallen oder diese Tübbings müssen nachträglich entfernt werden. Aufgrund der beachtlichen Kräfte, die das Erdreich bzw. Gebirge auf den Tübbingausbau ausübt, sind in den betreffenden Bereichen zusätzliche Sicherungsmaßnahmen bzw. Abstützungsmaßnahmen erforderlich. Aus der Praxis ist es in diesem Zusammenhang bekannt, die verbleibenden Tübbings der Tübbingringe mit Hilfe von Stahlauskleidungen zu verstärken wie z.B. Dokument DE 2417642 aufweißt. Die restlichen Tübbings der Tübbingringe erhalten somit gleichsam ein Stahlkorsett. Es versteht sich, dass diese Maßnahmen aufwendig und kostspielig sind. Im übrigen ist eine effektive Absicherung der betreffenden Tunnelabschnitte sowie Setzungsbegrenzung an der Oberfläche nicht immer gewährleistet.

Demgegenüber liegt der Erfindung das technische Problem zugrunde, einen Spezialtübbing anzugeben, mit dem auf einfache Weise eine funktionssichere Abstützung bzw. Sicherung des Tübbingausbaus bzw. der Tübbingschale in den Bereichen gewährleistet wird, in denen ein Freiraum an die betreffende Tunnelröhre anschließt. Der Erfindung liegt fernerhin das technische Problem zugrunde, einen dem Spezialtübbing zugeordneten Tübbingring anzugeben.

Zur Lösung dieses technischen Problems lehrt die Erfindung einen Spezialtübbing für einen Tübbingring zum unterirdischen Tunnelausbau,
wobei der Spezialtübbing einen bezüglich der Umfangsrichtung des Tübbingringes von einem Anschlußende zum anderen Anschlußende des Spezialtübbings durchlaufend zylindermantelabschnittförmigen Basiskörper zur Einpassung in einen Tübbingring aufweist
wobei zylindermantelinnenseitig ein Anschlusselement für den Anschluss zumindest eines tunnelinnenseitig anzuordnenden Stützelementes zur Abstützung der Tübbingschale vorgesehen ist, wobei das Anschlusselement aus dem Basiskörper heraus in dem von dem Tübbingring gebildeten Zylinderinnenraum hineinragt,
und wobei der Spezialtübbing mit der Maßgabe ausgebildet ist, dass das Stützelement lediglich mit einem Ende an das Anschlußelement des Spezialtübbings anschließbar ist. - Zylindermantelabschnittförmiger Basiskörper meint den Teil des erfindungsgemäßen Spezialtübbings, der bezüglich seiner Form einem üblichen Tübbing entspricht. Der Ausdruck zylindermantelabschnittförmiger Basiskörper geht zunächst davon aus, dass ein Tübbingring bzw. die in der Tunnelröhre hintereinander angeordneten Tübbingringe eine zylinderförmige Röhre und somit einen Zylindermantel mit kreisförmigem Querschnitt bilden. Grundsätzlich liegt es jedoch auch im Rahmen der Erfindung, dass der Tübbingausbau der Tunnelröhre von der exakten Zylinderform bzw. vom exakten kreisförmigen Querschnitt abweicht und beispielsweise im Querschnitt oval bzw. ellipsenförmig ausgebildet ist. Die erfindungsgemäßen Spezialtübbings sind natürlich auch bei einem solchen Tübbingausbau einsetzbar und der Begriff "zylindermantelabschnittförmiger Basiskörper" meint in diesem Zusammenhang auch einen Basiskörper, der nicht exakt einem Zylindermantelabschnitt entspricht. Vorzugsweise beträgt die Ausdehnung eines erfindungsgemäßen Spezialtübbings bzw. die Ausdehnung dessen Basiskörpers in Umfangsrichtung des zugeordneten Tübbingringes weniger als ein Drittel, bevorzugt weniger als ein Viertel, sehr bevorzugt weniger als ein Fünftel des Umfanges dieses Tübbingringes.

Die erfindungsgemäßen Spezialtübbings weisen an ihrer Innenseite, d.h. an ihrer dem Innenraum der Tunnelröhre zugewandten Seite ein Anschlusselement für den Anschluss eines Stützelementes zur Abstützung der Tübbingschale auf. Es liegt im Rahmen der Erfindung, dass das Stützelement als lineares Stützelement ausgebildet ist. Es liegt fernerhin im Rahmen der Erfindung, dass am anderen Ende des Stützelementes ein weiterer Spezialtübbing vorgesehen ist, an dessen Anschlusselement das Stützelement angeschlossen ist. Insoweit befindet sich an zwei gegenüberliegenden Stellen der Tunnelröhre jeweils ein Spezialtübbing, wobei die beiden Spezialtübbings durch das Stützelement miteinander verbunden werden. Vorzugsweise ist ein erfindungsgemäßer Spezialtübbing bzw. dessen Anschlusselement so ausgebildet, dass ein daran angeschlossenes Stützelement in der Tunnelröhre eine vertikale Orientierung oder eine im Wesentlichen vertikale Orientierung annimmt. - Der Erfindung liegt die Erkenntnis zugrunde, dass mit den erfindungsgemäßen Spezialtübbings und den daran angeschlossenen Anschlusselementen eine überraschend effektive und funktionssichere Abstützung des Tübbingausbaus in dem Bereich der Tunnelröhre gewährleistet ist, in dem seitlich ein Freiraum an die Tunnelröhre angeschlossen ist oder angeschlossen wird. Bei dem Freiraum kann es sich um einen Freiraum für eine Bahnhofsanlage bzw. für einen Bahnsteig oder für Betriebsräume, Weichen oder Abstellanlagen sowie für Fluchtwege und Lüftungsanlagen handeln. Nach einer sehr bevorzugten Ausführungsform der Erfindung wird der Freiraum für einen Mittelbahnsteig genutzt, wobei der Freiraum hierzu zwischen zwei zueinander parallelen oder annähernd parallelen Tunnelröhren ausgebildet wird. Für jede der beiden zueinander parallelen oder annähernd parallelen Tunnelröhren ist ein Bereich vorgesehen, in dem ein seitlicher Anschluss zu dem Freiraum erfolgt. In diesem Bereich weist jede Tunnelröhre jeweils erfindungsgemäße Spezialtübbings mit daran angeschlossenen Stützelementen auf. Diese sehr bevorzugte Ausführungsform wird weiter unten noch näher erläutert.

Nach einer bevorzugten Ausführungsform der Erfindung ragt das Anschlusselement zylindermantelinnenseitig aus dem Basiskörper des Spezialtübbings heraus. Das Anschlusselement bildet nach dieser Ausführungsform also gleichsam einen in den Innenraum der Tunnelröhre vorkragenden Anschlussstutzen. - Nach einer Ausführungsform der Erfindung beträgt der spitze Winkel α zwischen der Längsachse eines an dem Anschlusselement anzuschließenden Stützelementes und der durch den Schnittpunkt dieser Längsachse mit der Zylindermantelaußenseite des Basiskörpers gelegte Tangente 40° bis 75°, vorzugsweise 45° bis 65°. Insoweit liegt es auch im Rahmen der Erkenntnis, dass der spitze Winkel α zwischen der Längsachse des Anschlusselementes und der durch den Schnittpunkt dieser Längsachse mit der Zylindermantelaußenseite des Basiskörpers gelegte Tangente 40° bis 75°, vorzugsweise 45° bis 65° beträgt.

Nach sehr bevorzugter Ausführungsform der Erfindung ist ein Spezialtübbing als Stahltübbing oder als Betontübbing ausgebildet. Es liegt im Rahmen der Erfindung, dass die übrigen Tübbings des zugeordneten Tübbingringes als Stahlbetontübbings ausgebildet sind. Nach einer Ausführungsform bestehen die an die Anschlusselemente der Spezialtübbings anzuschließenden Stützelemente aus Stahl. Zweckmäßigerweise handelt es sich hierbei um Stahlstützen. Nach einer anderen Ausführungsform bestehen die Stützelemente aus Beton.

Nach einer Ausführungsform der Erfindung ist ein Anschlusselement eines Spezialtübbings zur Aufnahme eines Vorspannwerkzeuges vorgesehen. Es liegt im Rahmen der Erfindung, dass das Vorspannwerkzeug zwischen dem Anschlusselement und dem daran angeschlossenen Stützelement angeordnet ist. Zweckmäßigerweise ist ein Vorspannwerkzeug zwischen dem Anschlusselement eines im unteren Bereich der Tunnelröhre eingebauten Spezialtübbings und dem unteren Stützelementfuß des daran angeschlossenen Stützelementes vorgesehen. Bei dem Vorspannwerkzeug handelt es sich vorzugsweise um eine oder mehrere hydraulische Pressen. Mittels dieser Vorspannwerkzeuge können die jeweils zugeordneten Stützelemente unter Vorspannung gesetzt werden. Das ist insbesondere hilfreich, wenn nach dem Vorspannen der Anschluss der Tunnelröhre an einen seitlichen Freiraum hergestellt wird, indem seitlich in den Tübbingringen eingebaute Temporärtübbings entfernt werden. Die Vorspannung erleichtert diesen Rückbau der Temporärtübbings. Bei ggf. zunehmendem äußeren Druck auf die Tübbingringe bzw. auf die Stützelemente können die Stützelemente durch Abbau der Vorspannung mit Hilfe der Vorspannwerkzeuge außerdem effektiv entlastet werden. Es liegt im Rahmen der Erfindung, dass nach dem Vorspannen der Stützelemente die betreffenden Stützelementfüße kraftschlüssig verkeilt werden und die Vorspannwerkzeuge anschließend ausgebaut werden können. Die eingerichtete Vorspannung dient auch zur Setzungsminimierung bzw. zum Setzungsausgleich.

Gegenstand der Erfindung ist auch ein Tübbingring mit zumindest zwei erfindungsgemäßen Spezialtübbings,
wobei ein Spezialtübbing in der oberen Ringhälfte des Tübbingringes und der zweite Spezialtübbing in der unteren Ringhälfte des Tübbingringes vorgesehen ist,
wobei beide Spezialtübbings durch ein an ihren Anschlusselementen angeschlossenes Stützelement miteinander verbunden sind
und wobei zwischen den beiden Spezialtübbings an zumindest einer Seite des Tübbingringes zumindest ein Temporärtübbing vorgesehen ist, welcher Temporärtübbing nachträglich entfernbar ist. - Die Entfernung der Temporärtübbings dient zur Herstellung der Verbindung zwischen der Tunnelröhre und dem seitlichen Freiraum, der beispielsweise für einen Bahnsteig vorgesehen ist.

Nach einer bevorzugten Ausführungsform der Erfindung beträgt die Ausdehnung des Ringabschnittes zwischen den beiden Spezialtübbings, in welchem der zumindest eine Temporärtübbing vorgesehen ist, bezogen auf den Umfang des Tübbingringes, weniger als die Hälfte, vorzugsweise weniger als ein Drittel des Umfanges des Tübbingringes.

Gegenstand der Erfindung ist weiterhin ein Verfahren zum Ausbau zumindest einer Tunnelröhre in den Bereichen, in denen die Tunnelröhre seitlich an einen Freiraum angeschlossen werden soll. Im Rahmen dieses Verfahrens werden in Längsrichtung der Tunnelröhre Tübbingringe hintereinander angeordnet und werden zumindest einige dieser Tübbingringe jeweils mit zumindest zwei erfindungsgemäßen Spezialtübbings ausgerüstet, die jeweils ein Anschlusselement aufweisen, an welches ein Stützelement angeschlossen wird. Ein solches Stützelement verbindet zwei Spezialtübbings eines Tübbingringes miteinander. Es liegt im Rahmen des erfindungsgemäßen Verfahrens, dass zwischen den Spezialtübbings und an der Seite, an welche die Tunnelröhre an den Freiraum angeschlossen werden soll, zumindest ein Temporärtübbing eingebaut wird, welcher Temporärtübbing nachträglich zum Anschluss der Tunnelröhre an den Freiraum entfernt wird. Es liegt fernerhin im Rahmen der Erfindung, dass in dem Bereich, in dem die Tunnelröhre an den Freiraum angeschlossen werden soll, auch die ggf. vorgesehenen Tübbingringe, welche keine Spezialtübbings mit angeschlossenem Anschlusselement aufweisen, mit Temporärtübbings ausgerüstet sind, die für den Anschluss der Tunnelröhre an den Freiraum entfernt werden können. Diese letztgenannten Tübbingringe können dann beispielsweise durch Einrichtung einer Längsvorspannung und Verankerung bzw. Koppelung effektiv gehalten werden. Nach einer Ausführungsform der Erfindung weist ein Spezialtübbing zumindest ein Anschlusselement auf, welches zur Einrichtung einer Längsvorspannung zwischen in Längsrichtung der Tunnelröhre benachbarten Spezialtübbingen vorgesehen ist. Bei den Anschlusselementen kann es sich insbesondere um in den Spezialtübbingen vorgesehene Auskammerungen, Öffnungen bzw. Taschen handeln.

Der Freiraum kann als seitlicher Freiraum neben lediglich einer Tunnelröhre angeordnet sein. Dann kann dieser seitliche Freiraum eine komplette seitliche Spritzbetonschale zur Sicherung des Freiraumes aufweisen. Der Freiraum kann aber auch als mittlerer Freiraum zwischen zwei benachbarten Tunnelröhren angeordnet sein. Nach einer Ausführungsform des erfindungsgemäßen Verfahrens wird der Freiraum neben der Tunnelröhre zunächst mittels einer oberseitigen Spritzbetonschale gesichert. Es liegt auch im Rahmen der Erfindung, dass der Freiraum mittels einer unterseitigen Spritzbetonschale gesichert wird. Die genannte Sicherung mit den Spritzbetonschalen kann zusätzlich durch eine entsprechende Bodenvereisung und/oder Hochdruckinjektionen unterstützt werden. Nach einer bevorzugten Ausführungsform der Erfindung weist ein Spezialtübbing zumindest eine Anschlusseinrichtung für den seitlichen Anschluss eines Sicherungstübbings auf, welcher Sicherungstübbing der Sicherung eines Freiraumes neben der durch den Spezialtübbing gesicherten Tunnelröhre dient. Die Anschlusseinrichtung des Spezialtübbings kann beispielsweise als seitliche Auskammerung, Öffnung bzw. Tasche ausgebildet sein. Die Sicherungstübbings schließen also an die Spezialtübbings an steifen diese gleichsam aus. Wenn ein Sicherungstübbing zur Sicherung eines mittleren Freiraumes zwischen zwei Tunnelröhren eingesetzt wird, kann dieser mittlere Sicherungstübbing durch Spreizung verspannt werden.

Vorzugsweise wird nach Herstellung der Verbindung zwischen der Tunnelröhre und dem Freiraum die Decke des Freiraumes mit einem tragfähigen Deckengewölbe versehen und zweckmäßigerweise wird der Boden des Freiraumes mit einem tragfähigen Sohlgewölbe versehen. Deckengewölbe und/oder Sohlgewölbe bestehen bevorzugt aus Beton. Es liegt im Rahmen der Erfindung, dass nach der Herstellung der Verbindung zwischen einer Tunnelröhre und dem Freiraum und bevorzugt nach Absicherung des Freiraumes durch eine Deckengewölbe und/oder durch ein Sohlgewölbe zumindest ein Teil der Stützelemente wieder entfernt wird. Diesen Stützelementen kommt somit lediglich die Funktion von Temporärstützelementen zu. Es liegt weiterhin im Rahmen der Erfindung, dass die restlichen verbleibenden Stützen zu endgültigen Stützen ausgebaut werden. Vorzugsweise werden die restlichen verbleibenden Stützen einbetoniert und bevorzugt werden auf diese Weise Stahlbetonstützelemente bzw. Stahlbetonstützen oder Verbundstützen erhalten. Es liegt auch im Rahmen der Erfindung, dass die in einer Tunnelröhre vorgesehenen Stützelemente in eine durchgehende Wand, insbesondere in eine durchgehende Betonwand integriert werden. Grundsätzlich können auch alle Stützelemente als Temporärstützen ausgebaut werden und es können komplett neue Stahlstützen, Stahlbetonstützen oder Verbundstützen eingebaut werden. Dabei können einerseits die neuen Stützen in der Reihe der bisher eingebauten Temporärstützen eingesetzt werden, so dass sich bei zwei Tunnelröhren und einem dazwischen befindlichen mittleren Freiraum zwei Reihen von neuen Stützen ergeben oder es wird lediglich eine Reihe von neuen Stützen in der Mitte des mittleren Freiraums vorgesehen. - Nach einer bevorzugten Ausführungsform der Erfindung weist ein Spezialtübbing zumindest ein Verbundelement zur Herstellung eines Verbundes mit einer Betonummantelung oder Betonschale auf. Bei den Verbundelementen handelt es sich insbesondere um Bewehrungssanschlüsse, Verzahnungen, Öffnungen, Taschen und dergleichen. Aufgrund dieser erfindungsgemäßen Ausbildung können die Spezialtübbinge gleichsam als mittragende Elemente in das Sohlund Deckengewölbe eines Freiraumes integriert werden.

Die Erfindung zeichnet sich durch den beachtlichen Vorteil aus, dass mit den erfindungsgemäßen Spezialtübbings bzw. mit einem Tübbingring, der die erfindungsgemäßen Spezialtübbings aufweist, auf sehr einfache und wenig aufwendige Weise eine sehr effektive Absicherung bzw. Abstützung der Tunnelröhre bzw. der Tübbingschale in den Bereichen möglich ist, in denen eine Tunnelröhre seitlich an einen Freiraum angeschlossen werden soll. In diesem Bereich können die Verformungen der Tübbingschale auf ein Minimum reduziert werden. Es wird eine wirksame Bodenstabilisierung erreicht. Problemlos können auch längere Strecken der Tunnelröhre an einen Freiraum angeschlossen werden. Hervorzuheben ist, dass das Bauverfahren für eine solche Tunnelröhre und den daran anzuschließenden Freiraum zügig durchgeführt werden kann und die Bauabläufe gegenüber den eingangs genannten, aus der Praxis bekannten Maßnahmen beachtlich beschleunigt werden können.

Nachfolgend wird die Erfindung anhand einer lediglich ein Ausführungsbeispiel darstellenden Zeichnung näher erläutert. Es zeigen in schematischer Darstellung:
- Fig. 1: einen perspektivischen Ausschnitt zweier Tunnelröhren mit den erfindungsgemäßen Spezialtübbings und einem mittig aufgefahrenen Freiraum,
- Fig. 2: einen Querschnitt durch den Gegenstand nach Fig. 1,
- Fig. 3: einen Längsschnitt A-A durch den Gegenstand nach Fig. 4, und
- Fig. 4: den Gegenstand nach Fig. 2 im fertiggestellten Zustand.

In den Figuren sind die erfindungsgemäßen Spezialtübbings 1 für Tübbingringe 2 zum unterirdischen Tunnelausbau erkennbar. Ein Spezialtübbing 1 weist einen zylindermantelabschnittförmigen Basiskörper 3 zur Einpassung in einen Tübbingring 2 auf. Die Spezialtübbings 1 weisen außerdem zylindermantelinnenseitig jeweils ein Anschlusselement 4 für den Anschluss eines tunnelinnenseitig anzuordnenden Stützelementes 5 zur Abstützung der Tübbingschale 6 auf. Vorzugsweise und im Ausführungsbeispiel ragt das Anschlusselement 4 tunnelinnenseitig aus dem Basiskörper 3 heraus. Das Stützelement 5 ist nach bevorzugter Ausführungsform und im Ausführungsbeispiel als lineares Stützelement ausgebildet.

Im Ausführungsbeispiel nach den Figuren sind zwei parallele bzw. annähernd parallele Tunnelröhren 8, 9 vorzugsweise mit einer nicht dargestellten Schildvortriebsmaschine hergestellt worden. Insbesondere in den Fig. 1 und 2 ist erkennbar, dass zwischen den beiden Tunnelröhren 8, 9 ein mittlerer Freiraum 10 geschaffen wurde, der für einen Mittelbahnsteig 11 (Fig. 4) vorgesehen ist. Den Fig. 1 und 2 ist fernerhin entnehmbar, dass der mittlere Freiraum 10 durch eine obere Sicherungsschale 12, die zweckmäßigerweise aus Spritzbeton besteht, sowie durch eine untere Sicherungsschale 13, die vorzugsweise ebenfalls aus Spritzbeton besteht, umgeben bzw. abgesichert wird. Fernerhin ist zunächst eine temporäre Zwischenschale 14 zwischen den beiden Tunnelröhren 8, 9 vorgesehen, die bevorzugt ebenfalls aus Spritzbeton besteht. Der mittlere Freiraum 10 wird in hier nicht näher beschriebener Weise mit Hilfe von entsprechenden Teilschnittmaschinen oder Baggern hergestellt, die den mittleren Freiraum 10 parallel zu den beiden Tunnelröhren 8, 9 auffahren. Eventuell erforderliche Zusatzmaßnahmen zur Bodenstabilisierung oder Wasserhaltung sind nicht dargestellt.

Wie vor allem in der Fig. 1 erkennbar ist, besteht der Tunnelausbau jeder Tunnelröhre 8, 9 aus in Längsrichtung der Tunnelröhre 8, 9 hintereinander gesetzten Tübbingringen 2, die jeweils aus einer Mehrzahl über den Umfang des Tübbingringes 2 verteilten Tübbings 15 bestehen. Nach sehr bevorzugter Ausführungsform und im Ausführungsbeispiel weist jeder der Tübbingringe 2, die an den mittleren Freiraum 10 angrenzen, jeweils zwei Spezialtübbings 1 auf, die an gegenüberliegenden Stellen des Tübbingringes 2 angeordnet sind und jeweils durch mindestens ein Stützelement 5 verbunden sind. Es liegt im Rahmen der Erfindung, dass die Spezialtübbings 1 so ausgerüstet sind und so angeordnet werden, dass das Stützelement 5 vertikal ausgerichtet ist. Vorzugsweise und im Ausführungsbeispiel entspricht die Ausdehnung des Ringabschnittes 16, der zwischen den beiden Spezialtübbings 1 angeordnet ist und dem mittleren Freiraum 10 zugewandt ist, weniger als die Hälfte, vorzugsweise und im Ausführungsbeispiel weniger als ein Drittel des Umfanges des Tübbingringes 2.

In der Fig. 2 ist der spitze Winkel α erkennbar, der von der Längsachse L eines an dem Anschlusselement 4 angeschlossenen Stützelementes 5 und der Tangente T gebildet wird, welche Tangente T durch den Schnittpunkt S dieser Längsachse L mit der Zylindermantelaußenseite des Basiskörpers 3 gelegt ist. Im Ausführungsbeispiel weist die zugeordnete Tunnelröhre 8 einen kreisrunden Querschnitt und somit eine Zylinderform auf. Die Tangente T entspricht hier somit einer üblichen Kreistangente. Der genannte Winkel α beträgt vorzugsweise 40 bis 75°, bevorzugt 45 bis 65°.

Vorzugsweise und im Ausführungsbeispiel weist jeder Tübbingring 2 der Tunnelröhren 8 und 9 zwischen den beiden Spezialtübbings 1 und zum mittleren Freiraum 10 hin jeweils einen Temporärtübbing 17 auf. Zur Herstellung der Verbindung zwischen der jeweiligen Tunnelröhre 8, 9 und dem mittleren Freiraum 10 werden die Temporärtübbings 17 nachträglich entfernt. Dies ist möglich, weil eine effektive Absicherung und Abstützung mittels der Spezialtübbings 1 und der daran angeschlossenen Stützelemente 5 gewährleistet wird.

In Fig. 2 ist erkennbar, dass ein Spezialtübbing 1 zweckmäßigerweise und im Ausführungsbeispiel Anschlusselemente 26 aufweist, die zur Einrichtung einer Längsvorspannung zwischen den in Längsrichtung der Tunnelröhre 9 benachbarten Spezialtübbingen 1 dient. Die Anschlusselemente 26 mögen im Ausführungsbeispiel nach Fig. 2 als Öffnungen und Taschen in dem Spezialtübbing 1 ausgebildet sein. Fernerhin ist in der Fig. 2 erkennbar, dass ein Spezialtübbing vorzugsweise eine Anschlusseinrichtung 27 aufweist, die im Ausführungsbeispiel als Anschlusstasche ausgebildet ist und zur Aufnahme von Sicherungstübbings dient, die die obere Sicherungsschale 12 des mittleren Freiraumes 10 bilden können. In der Fig. 2 ist weiterhin erkennbar, dass die Temporärtübbings 17 Auflagertaschen 18 zur Aufnahme der Zwischenschale 14 des mittleren Freiraumes 10 aufweisen.

Nach sehr bevorzugter Ausführungsform der Erfindung ist zwischen einem Spezialtübbing 1 und einem Stützelement 5 ein Vorspannwerkzeug 7 vorgesehen. Vorzugsweise und im Ausführungsbeispiel ist ein Vorspannwerkzeug 7 jeweils zwischen dem unteren Stützelementfuß 20 eines Stützelementes 5 und dem unteren Spezialtübbing 1 bzw. dem Anschlusselement 4 des unteren Spezialtübbings 1 angeordnet. Zweckmäßigerweise handelt es sich bei dem Vorspannwerkzeug 7 um eine hydraulische Presse. Mit dem Vorspannwerkzeug 7 können die Stützelemente 5 in ihrer Längsrichtung vorgespannt werden. Eine Vorspannung mit Hilfe der Vorspannwerkzeuge 7 ist insbesondere vor dem Rückbau der Temporärtübbings 17 hilfreich. Es liegt im Rahmen der Erfindung, dass nach dem Vorspannen mit Hilfe eines Vorspannwerkzeuges 7 das zugeordnete Stützelement 5 bzw. der entsprechende untere Stützelementfuß 20 kraftschlüssig verkeilt wird und das Vorspannwerkzeug 7 danach ausgebaut wird.

Nach dem Rückbau der Temporärtübbings 17 wird vorzugsweise im Verbindungsbereich zwischen den beiden Tunnelröhren 8, 9 sowohl ein tragfähiges Deckengewölbe 21 als auch ein tragfähiges Sohlgewölbe 22 hergestellt. Deckengewölbe und Sohlgewölbe bestehen zweckmäßigerweise aus Beton. Nach sehr bevorzugter Ausführungsform der Erfindung werden dabei die oberen Spezialtübbings 1 der Tunnelröhren 8, 9 in das Deckengewölbe einbetoniert und/oder werden die unteren Spezialtübbings 1 der Tunnelröhren 8, 9 in das Sohlgewölbe 22 einbetoniert. In der Fig. 4 ist erkennbar, dass die Spezialtübbinge 1 Verbundelemente 28 aufweisen können, die für einen effektiven Verbund des Spezialtübbings 1 mit der Betonummantelung vorgesehen sind. Bei diesen Verbundelementen 28 handelt es sich im Ausführungsbeispiel um Öffnungen bzw. Taschen. Es kann sich auch um Bewegungselemente handeln, die auch aus dem Spezialtübbing 1 ausklappbar sein können. In der Fig. 4 ist weiterhin erkennbar, dass die genannten Taschen auch zur Aufnahme von Querspanngliedern 29 einsetzbar sind, die zweckmäßigerweise und Vorspannung stehen. Diese Querspannglieder 29 wurden in Fig. 4 gestrichelt angedeutet.

Es liegt im Rahmen der Erfindung, dass nach Herstellung der Verbindung zwischen einer Tunnelröhre 8, 9 und einem Freiraum 10 ein Teil der Stützelemente 5 wieder entfernt wird. Die restlichen Stützelemente 5 verbleiben als dauerhafte Stützen in dem Verbindungsbereich zwischen Tunnelröhre 8, 9 und Freiraum 10 und werden bevorzugt einbetoniert. In der Fig. 3 sind die letztlich als ständige Stützen verbleibenden Stützelemente 5a breiter dargestellt, wobei die Breite dieser Stützelemente 5a andeutet, dass diese Stützelemente 5a nach bevorzugter Ausführungsform einbetoniert wurden. Die schmaleren Stützelemente 5b werden zweckmäßigerweise nach Fertigstellung des Deckengewölbes 21 und/oder des Sohlgewölbes 22 wieder entfernt. Hierbei handelt es sich also gleichsam nur um temporäre Hilfsstützen. In dem Deckengewölbe 21 und/oder in dem Sohlgewölbe 22 können entsprechende nicht dargestellte Aussparungen belassen werden, so dass die Stützelemente 5b einfacher entfernbar und gegebenenfalls in einem anderen Streckenabschnitt wieder einsetzbar sind.

## Patentansprüche

1. Spezialtübbing (1) für einen Tübbingring (2) zum unterirdischen Tunnelausbau,
wobei zylindermantelinnenseitig ein Anschlusselement (4) für den Anschluss zumindest eines tunnelinnenseitig anzuordnenden Stützelementes (5) zur Abstützung der Tübbingschale (6) vorgesehen ist, **dadurch gekennzeichnet daß** der Spezialtübbing (1) einen bezüglich der Umfangsrichtung des Tübbingringes (2) von einem Anschlussende zum anderen Anschlussende des Spezialtübbings (1) durchlaufend zylindermantelabschnittsförmig ausgebildeten Basiskörper (3) zur Einpassung in einen Tübbingring (2) aufweist,
das Anschlusselement (4) aus dem Basiskörper (3) heraus in dem von dem Tübbingring (2) gebildeten Zylinderinnenraum hineinragt
und der Spezialtübbing (1) mit der Maßgabe ausgebildet ist, dass das Stützelement (5) lediglich mit einem Ende an das Anschlusselement (4) des Spezialtübbings (1) anschließbar ist.

2. Spezialtübbing nach Anspruch 1, wobei der spitze Winkel α zwischen der Längsachse L eines an dem Anschlusselement (4) anzuschließenden Stützelementes (5) und der durch den Schnittpunkt S dieser Längsachse L mit der Zylindermantelaußenseite des Basiskörpers (3) gelegte Tangente T 50° bis 75°, vorzugsweise 45° bis 65° beträgt.

3. Spezialtübbing nach einem der Ansprüche 1 oder 2, wobei der Spezialtübbing (1) als Stahltübbing oder als Betontübbing ausgebildet ist.

4. Spezialtübbing nach einem der Ansprüche 1 bis 3, wobei das Anschlusselement (4) zur Aufnahme eines Vorspannwerkzeuges (7) vorgesehen ist.

5. Spezialtübbing nach einem der Ansprüche 1 bis 4, wobei zumindest ein Anschlusselement (26) zur Einrichtung einer Längsvorspannung zwischen in Längsrichtung der Tunnelröhre (8) benachbarten Spezialtübbings (1) vorgesehen ist.

6. Spezialtübbing nach einem der Ansprüche 1 bis 5, wobei zumindest eine Anschlusseinrichtung (27) für den seitlichen Anschluss eines Sicherungstübbings zur Sicherung eines Freiraumes (10) neben der durch den Spezialtübbing (1) gesicherten Tunnelröhre (8) vorgesehen ist.

7. Spezialtübbing nach einem der Ansprüche 1 bis 6, wobei zumindest ein Verbundelement (28) zur Herstellung eines Verbundes mit einer Betonummantelung oder Betonschale vorgesehen ist.

8. Tübbingring mit zumindest zwei Spezialtübbings (1) nach einem der Ansprüche 1 bis 7,
wobei ein Spezialtübbing (1) in der oberen Ringhälfte des Tübbingringes (2) und der zweite Spezialtübbing (1) in der unteren Ringhälfte des Tübbingringes (2) vorgesehen ist,
wobei beide Spezialtübbings (1) durch ein an ihren Anschlusselementen (4) angeschlossenes Stützelement (5) miteinander verbunden sind
und wobei zwischen den beiden Spezialtübbings (1) an zumindest einer Seite des Tübbingringes (2) zumindest ein Temporärtübbing (17) vorgesehen ist, welcher nachträglich entfernbar ist.

9. Tübbingring nach Anspruch 8, wobei die Ausdehnung des Ringabschnittes (16), zwischen den beiden Spezialtübbings (1) in welchem Ringabschnitt (16) der Temporärtübbing (17) vorgesehen ist, bezogen auf den Umfang des Tübbingringes (2), weniger als die Hälfte, vorzugsweise weniger als ein Drittel des Umfanges des Tübbingringes (2) beträgt.

## Claims

1. A special tubbing (1) for a tubbing ring (2) used in subterranean tunneling,
wherein a connecting element (4) for connecting at least one support element (5) is provided on the inner side of the cylindrical shell, and wherein the support element is arranged on the inner side of the tunnel and serves for supporting the tubbing shell (6),
**characterized in that**
the special tubbing (1) comprises a base body (3) for being fitted into a tubbing ring (2), wherein said base body is, referred to the circumferential direction of the tubbing ring (2), continuously realized in the form of a cylindrical shell section from one connecting end to the other connecting end of the special tubbing (1), **in that**
the connecting element (4) protrudes from the base body (3) into the cylindrical interior formed by the tubbing ring (2), and **in that**
the special tubbing (1) is designed in such a way that the support element (5) can only be connected to the connecting element (4) of the special tubbing (1) with one end.

2. The special tubbing according to Claim 1, wherein the acute angle α between the longitudinal axis L of a support element (5) to be connected to the connecting element (4) and the tangent T drawn through the intersecting point S between this longitudinal axis L and the outer side of the cylindrical base body (3) lies between 50° and 75°, preferably between 45° and 65°.

3. The special tubbing according to Claim 1 or 2, wherein the special tubbing (1) is realized in the form of a steel tubbing or a concrete tubbing.

4. The special tubbing according to one of Claims 1-3, wherein the connecting element (4) is provided for accommodating a prestressing tool (7).

5. The special tubbing according to one of Claims 1-4, wherein at least one connecting element (26) is provided for generating a longitudinal prestress between special tubbings (1) that are adjacently arranged in the longitudinal direction of the tubular tunnel (8).

6. The special tubbing according to one of Claims 1-5, wherein at least one connecting device (27) is provided for laterally connecting a safety tubbing in order to secure a free space (10) that is situated adjacent to the tubular tunnel (8) secured with the special tubbing (1).

7. The special tubbing according to one of Claims 1-6, wherein at least one interlocking element (28) is provided for interlocking the special tubbing with a concrete casing or concrete shell.

8. A tubbing ring with at least two special tubbings (1) according to one of Claims 1-7,
wherein one special tubbing (1) is provided in the upper half of the annular tubbing ring (2) and the second special tubbing (1) is provided in the lower half of the annular tubbing ring (2),
wherein both special tubbings (1) are connected to one another by means of a support element (5) that is connected to their connecting elements (4),
and wherein at least one temporary tubbing (17) that can be subsequently removed is provided between the two special tubbings (1) on at least one side of the tubbing ring (2).

9. The tubbing ring according to Claim 8, wherein the annular section (16) that is situated between the two special tubbings (1) and in which (16) the temporary tubbing (17) is arranged has a circumference that is smaller than one-half of the circumference of the tubbing ring (2), preferably smaller than one-third of the circumference of the tubbing ring (2).

## Revendications

1. Panneau de cuvelage spécial (1) pour un anneau de cuvelage (2) destiné à l'aménagement d'un tunnel souterrain,
un élément de jonction (4) destiné à raccorder au moins un élément de soutien (5) devant être disposé sur la face interne du tunnel et servant à soutenir la coque de cuvelage (6) étant prévu sur la face interne de l'enveloppe cylindrique,
**caractérisé en ce que**
le panneau de cuvelage spécial (1) présentant un corps de base (3) continu, d'une extrémité de raccordement à l'autre extrémité de raccordement de l'élément de cuvelage spécial (1), conçu sous forme de segment à enveloppe cylindrique et destiné à être ajusté dans un anneau de cuvelage (2),
l'élément de jonction (4) saillit hors du corps de base (3) dans la cavité cylindrique formée par l'anneau de cuvelage (2)
et le panneau de cuvelage spécial (1) étant conçu en fonction du fait que l'élément de soutien (5) ne peut être raccordé que par une extrémité sur l'élément de jonction (4) du panneau de cuvelage spécial (1).

2. Panneau de cuvelage spécial selon la revendication 1, l'angle aigu α entre l'axe longitudinal L d'un élément de soutien (5) destiné à être raccordé sur l'élément de jonction (4) et la tangente T définie par le point d'intersection S de cet axe longitudinal L avec la face externe de l'enveloppe cylindrique du corps de base (3) étant de 50° à 75°, de préférence de 45° à 65°.

3. Panneau de cuvelage spécial selon l'une quelconque des revendications 1 ou 2, le panneau de cuvelage spécial (1) étant conçu sous forme de panneau de cuvelage en acier ou en béton.

4. Panneau de cuvelage spécial selon l'une quelconque des revendications 1 à 3, l'élément de jonction (4) étant prévu pour loger un outil de précontrainte (7).

5. Panneau de cuvelage spécial selon l'une quelconque des revendications 1 à 4, au moins un élément de jonction (26) étant prévu pour exercer une précontrainte longitudinale entre des panneaux de cuvelage spéciaux (1) avoisinants en direction longitudinale du canal formé par le tunnel (8).

6. Panneau de cuvelage spécial selon l'une quelconque des revendications 1 à 5, au moins un système de jonction (27) étant prévu pour le raccordement latéral d'un panneau de cuvelage de sécurité destiné à sécuriser un espace libre (10) à côté du canal du tunnel (8) qui est sécurisé par le panneau de cuvelage spécial (1).

7. Panneau de cuvelage spécial selon l'une quelconque des revendications 1 à 6, au moins un élément de liaison (28) étant prévu pour assurer une liaison avec un habillage en béton ou une coque en béton.

8. Anneau de cuvelage, avec au moins deux panneaux de cuvelage spéciaux (1) selon l'une quelconque des revendications 1 à 7, un panneau de cuvelage spécial (1) étant prévu dans la moitié supérieure de l'anneau de cuvelage (2) et le second panneau de cuvelage (1) étant prévu dans la moitié inférieure de l'anneau de cuvelage (2),
les deux panneaux de cuvelage spéciaux (1) étant reliés entre eux par un élément de soutien (5) raccordé sur leurs éléments de jonction (4)
et au moins un panneau de cuvelage temporaire (17) pouvant être retiré ultérieurement étant prévu sur au moins une face de l'anneau de cuvelage (2).

9. Anneau de cuvelage selon la revendication 8, l'expansion du segment d'anneau (16) entre les deux panneaux de cuvelage spéciaux (1) dans lequel segment d'anneau (16) le panneau de cuvelage temporaire (17) est prévu correspondant à moins de la moitié, de préférence à moins du tiers de la périphérie de l'anneau de cuvelage (2), par rapport à la périphérie de l'anneau de cuvelage (2).
